# EUROPÄISCHE PATENTSCHRIFT

(11) **EP 0 517 068 B1**
(45) Veröffentlichungstag und Bekanntmachung des Hinweises auf die Patenterteilung: **06.09.1995**
(21) Anmeldenummer: 92108829.0
(22) Anmeldetag: 26.05.1992
(51) Int. Cl.: B01F 7/04

(54) **Mischkneter**
Mixing kneader
Pétrisseur de mélange

(30) Priorität: 07.06.1991 DE 4118884
(43) Veröffentlichungstag der Anmeldung: 09.12.1992
(73) Patentinhaber: LIST AG, CH-4422 Arisdorf (CH)
(72) Erfinder: Dötsch, Winfried, Dr., CH-4133 Pratteln (CH); Schwenk, Walther, Dr., CH-4303 Kaiseraugst (CH); Kunz, Alfred, CH-4108 Witterswil (CH)
(74) Vertreter: Weiss, Peter, Dr. rer.nat.

(56) Entgegenhaltungen:
- EP-A- 0 329 092
- EP-A- 0 460 466
- FR-A- 1 197 720
- FR-A- 2 353 585
- US-A- 3 851 859
- PATENT ABSTRACTS OF JAPAN vol. 13, no. 29 (C-562)(3377) 23. Januar 1989
- PATENT ABSTRACTS OF JAPAN vol. 11, no. 80 (C-409)(2527) 11. März 1987

## Beschreibung

Die Erfindung betrifft einen Mischkneter zur Durchführung von mechanischen, chemischen und/oder thermischen Prozessen mit mindestens zwei achsparallelen rotierenden Wellen, wobei auf der als Hauptwelle bezeichneten einen Welle Scheibenflächen mit an ihrem Umfang angeordneten Knetbarren vorgesehen sind, welche von Knetbarren bestrichen werden, die an Scheibenflächen auf der als Putzwelle bezeichneten anderen Welle angeordneten sind, wobei die Knetbarren zweier benachbarter Scheibenflächen auf der Hauptwelle bzw. auf der Putzwelle einen Abstand zueinander einhalten, durch welchen die Scheibenfläche mit dem Knetbarren auf der Putzwelle bzw. der Hauptwelle hindurchfährt.

Eine derartige mehrspindelige Misch- und Knetmaschine ist beispielsweise aus der CH-A-506 322 bekannt. Deren eine Welle ist mit radialen Scheibenelementen und zwischen den Scheiben angeordneten axial ausgerichteten Knetbarren versehen und wird als Scheibenwelle bezeichnet. Zwischen diese Scheiben greifen rahmenartig geformte Knetelemente ein, welche auf der zweiten parallelen Rührwelle angeordnet sind. Diese Knetelemente reinigen die Scheiben und Knetbarren der Scheibenwelle.

Um eine einigermassen ausreichende Reinigung der Scheibenflächen zu erzielen, muss die Rührwelle um ein vorgesehenes Drehzahlverhältnis schneller drehen als die Scheibenwelle. Dieses Drehzahlverhältnis hängt vor allem von der Anzahl der Knetbarren auf den Scheibenelementen ab, da die Knetelemente in die Zwischenräume zwischen die Knetbarren eingreifen müssen. Hierdurch ergibt sich eine zu geringe Reinigungswirkung der Scheibenflächen, was sich wiederum negativ auf die Wärmeübertragung auf das zu behandelnde Produkt auswirkt.

Ähnliches gilt auch für eine Vorrichtung entsprechend der DE-A-20 12 294, der EP-A-0 144 092 und der CH-A-565 585.

Aus der FR-A 1 197 720 sind auf zwei gleichläufig drehende Wellen stern- oder kreuzförmige Elemente aufgesetzt, die an ihrem äußeren Umfang axial verlaufende Stangen besitzen. Mit diesen Elementen kann lediglich gerührt, aber keine Mischung bzw. Knetwirkung erzielt werden.

Aus Patent Abstracts of Japan, vol 13, Nr. 29 (C562) 3377, 23.01.1989 ist eine Mischeinrichtung bekannt, bei der auf zwei benachbarten Wellen elliptische Scheibenelemente sitzen, die an ihren äusseren Enden Barren tragen. Bei diesen elliptischen Scheibenelementen ist nur eine geringe Fläche für eine Wärmeübertragung gegeben.

Ein Mischkneter der eingangs erwähnten Art ist aus der EP-A-0 460 466 mit dem Anmeldedatum 24.05.91, dem Prioritätsdatum 05.06.90 und dem Veröffentlichungsdatum 11.12.91 bekannt. Dort sind auf zwei benachbarten Wellen kreisförmige Scheiben aufgesetzt, die verteilt auf ihrem Umfang Knetbarren tragen. Da beide Wellen gleich schnell rotieren, ergeben sich bezüglich der Abreinigung ähnliche Probleme, wie bei dem Mischkneter nach der CH-A-506 322. Weite Bereiche der Scheibenflächen werden nicht abgereinigt.

Der vorliegenden Erfindung liegt die Aufgabe zugrunde, die Reinigung sämtlicher Bereiche und Teile innerhalb des Mischkneters und gleichzeitig die auf das Produkt ausgeübte Knetwirkung wesentlich zu verbessern. Bei einer thermischen Behandlung des Produktes kommt als Aufgabe hinzu, dass die Wärmetauscherfläche innerhalb des Mischkneters erhöht und die Wärmeübertragung auf das Produkt wesentlich verbessert wird.

Zur Lösung dieser Aufgabe führt, dass dem Knetbarren beidseits Flügel angeformt sind, welche radial in geringem Abstand zu den Scheibenflächen der Hauptwelle bzw. Putzwelle verlaufen, und daß die Scheibenflächen zumindest der Hauptwelle an ihrem äußeren Umfang sägezahnartig ausgebildet oder mit wellenförmigen Einbuchtungen versehen sind.

Im Gegensatz zum Stand der Technik braucht damit nicht mehr Rücksicht auf einen durchgehenden Knetbarren genommen zu werden, so dass auch Bereiche der Scheibenflächen bzw. der Hauptwelle gereinigt werden können, die bislang dem Reinigungselement nicht zugänglich waren. Durch die Knetbarren auf den Scheibenelementen der Hauptwelle wird auch die Putzwelle gereinigt. Aus diesem Grunde ist es möglich in einem thermischen Prozess auch die Scheibenflächen der Putzwelle zu beheizen, da hier die Wärmeaustauschfläche der Putzwelle ebenfalls gereinigt wird und somit Anbackungen vermieden werden.

Werden nun den Knetbarren beiseits Flügel angeformt, die sich radial in geringem Abstand zwischen der Haupt- bzw. Putzwelle und dem Knetbarren erstrecken, so werden die Scheibenflächen auf der Hauptwelle und der Putzwelle nahezu vollständig gereinigt. Damit bietet es sich an, auch diese Scheibenflächen beheizbar auszubilden, so dass nochmals eine Erhöhung der Wärmeübertragungsflächen stattfindet. Dabei versteht es sich von selbst, dass sowohl zwischen den Flügeln als auch den Knetbarren sowie auch der Innenwand des Mischkneters eine Vielzahl von Knetspalten gebildet werden, durch welche die Knetung des Produktes in dem erfindungsgemässen Mischkneter wesentlich verbessert wird.

Wird ein schnellerer Transport des Produktes gewünscht, so sind die Scheibenflächen sägezahnartig, ausgebildet oder weisen wellenförmige Ausbuchtungen auf.

Es soll nicht unerwähnt bleiben, dass der Träger für die Knetbarren auf der Putzwelle nicht unbedingt als Scheibenfläche ausgebildet sein muss. Je nach Kundenwunsch könnte die Verbindung von Knetbarren und Putzwelle auch durch einen einfachen Stamm erfolgen, der durch den oben erwähnten Abstand der Knetbarren zweier benachbarter Scheibenelemente auf der Hauptwelle hindurchgleiten kann. In vielen Fällen sind aber Scheibenflächen vorzuziehen, da sie zur Erhöhung des Wärmeaustausches und zur Verbesserung der Knetwirkung beitragen.

Durch den Abstand zwischen den Knetbarren von benachbarten Scheibenelementen der Hauptwelle wird wiederum bewirkt, dass die Scheibenflächen der Putzwelle bzw. ein oben erwähnter Stamm auf Lücke mit den Scheibenflächen der Hauptwelle stehen. Bevorzugt sind sogar die Scheibenflächen bzw. der Stamm mittig zwischen jeweils zwei Scheibenflächen der Hauptwelle angeordnet. Es versteht sich von selbst, dass bei einer bevorzugt identischen Ausbildung der Knetbarren von Hauptwelle und Putzwelle nicht nur zwei benachbarte Knetbarren der Hauptwelle einen Abstand einhalten, sondern dieser Abstand auch von zwei benachbarten Knetbarren der Putzwelle, allerdings versetzt, gebildet wird, durch den dann die Scheibenfläche der Hauptwelle streicht.

Während die Knetbarren bevorzugt identisch ausgebildet sind, kann dies zwar auch für die Scheibenflächen von Hauptwelle und Putzwelle gelten, sie können jedoch je nach Wunsch des Anwenders auch unterschiedlich ausgebildet sein, so dass ein Produkttransport durch die Putzwelle anders vonstatten geht als durch die Hauptwelle. Hier lässt die Erfindung viele Möglichkeiten offen.

In einem Ausführungsbeispiel der Erfindung drehen Hauptwelle und Putzwelle im gleichen Uhrzeigersinn. Genau so lassen die erfindungsgemässen Scheiben- bzw. Reinigungselemente jedoch auch ein Drehen der Hauptwelle und Putzwelle im gegenläufigen Uhrzeigersinn zu. Ferner ist es möglich, Hauptwelle und Putzwelle mit gleicher oder aber auch mit unterschiedlicher Drehzahl zu drehen. Bei einer Drehung, sei es gleichläufig oder gegenläufig, mit gleicher Drehzahl sollte die Anzahl der Knetbarren auf der Hauptwelle derjenigen auf der Putzwelle entsprechen. Dadurch lässt sich die für diese Drehzahl günstigste Reinigung ermöglichen, ohne dass sich die gegenseitigen Knetbarren stören.

Drehen dagegen Hauptwelle und Putzwelle mit unterschiedlicher Drehzahl, so sollte die Anzahl der auf der Hauptwelle und der auf der Putzwelle angeordneten Knetbarren umgekehrt proportional zum Drehzahlverhältnis sein. Ist beispielsweise das Drehzahlverhältnis von Hauptwelle zu Putzwelle 1 : 4, so sind auf der Hauptwelle vier Knetbarren und auf der Putzwelle nur ein Knetbarren augeordnet. Es können auch auf der Hauptwelle acht und auf der Putzwelle zwei Knetbarren vorgesehen sein.

Ist das Drehzahlverhältnis ungerade, beispielsweise 1 : 1,25, so sind auf der Hauptwelle fünf Knetbarren und auf der Putzwelle vier Knetbarren angeordnet.

Zusammenfassend muss hervorgehoben werden, dass der vorliegende Mischkneter eine grosse Flexibilität bezügl. der Anordnung der Wellenelemente, der Anzahl der Knetbarren und des Drehzahlverhältnisses erlaubt. Die Hauptvorteile bestehen in einer verbesserten Selbstreinigung, einer grösseren spezifischen Wärmeaustauschfläche, einer wirksameren Oberflächenerneuerung bei diffusionbestimmten Ausdampfprozessen, einer intensiveren Mischwirkung bei schonender Knetung und geringerer Kompaktierung sowie einem engen Verweilzeitspektrum.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1: eine Draufsicht auf einen erfindungsgemässen Mischkneter mit einem teilweise aufgeschnittenen Gehäuse;
- Fig. 2: eine Draufsicht auf einen Ausschnitt von zwei zusammenwirkenden Wellen;
- Fig. 3: eine Draufsicht auf einen Ausschnitt einer Abwicklung der einen Welle gem. Fig.2;
- Fig. 4: eine Draufsicht auf einen Ausschnitt einer Abwicklung der anderen Welle gem. Fig. 2;
- Fig. 5: einen Querschnitt durch die beiden Wellen gem. Fig. 2 entlang Linie V - V;
- Fig. 6 und 7: Querschnitte durch weitere Ausführungsbeispiele von Wellen entsprechend Fig. 5;
- Fig. 8: einen Querschnitt durch eine Hauptwelle mit schraffiert angedeuteter Darstellung von nicht gereinigten Flächen auf Scheibenelementen nach der CH - PS 506 322;
- Fig. 9: einen Querschnitt durch eine Hauptwelle mit schraffiert angedeuteten nicht gereinigten Flächen entsprechend der vorliegenden Erfindung;
- Fig. 10: eine Draufsicht auf einen Ausschnitt aus einem weiteren Ausführungsbeispiel eines erfindungsgemässen Mischkneters im Bereich von zwei zusammenwirkenden Wellen;
- Fig. 11: eine Draufsicht auf einen Ausschnitt einer Abwicklung der einen Welle aus Fig. 10;
- Fig. 12: eine Draufsicht auf einen Ausschnitt einer Abwicklung der anderen Welle gem. Fig. 10;
- Fig. 13 und 14: schematisch dargestellte Querschnitte durch die beiden Wellen gem. Fig. 10 entlang Linie XIV - XIV;
- Fig. 15: eine Draufsicht auf einen Ausschnitt eines weiteren Ausführungsbeispiels eines Mischkneters im Bereich von zwei zusammenwirkenden Wellen;
- Fig. 16: eine Draufsicht auf einen Ausschnitt aus einer Abwicklung der einen Welle nach Fig. 16;
- Fig. 17: eine Draufsicht auf einen Ausschnitt aus der Abwicklung der anderen Welle gem. Fig. 16;
- Fig. 18 und 19: Querschnitte durch die beiden Wellen entlang Linie XX - XX in Fig. 16.

Ein Mischkneter P weist gem. Fig. 1 ein Gehäuse 1 auf, welches aus mehreren Gehäuseabschnitten 1 a, 1 b und 1 c besteht. Die Gehäuseabschnitte sind miteinander durch entsprechende Flanschverbindungen 2 gekoppelt. Im Gehäuseabschnitt 1 a ist ein Aufgabestutzen 3 für ein in dem Mischkneter zu behandelndes Produkt und in dem Gehäuseabschnitt 1 c ein Auslassstutzen 4 für das behandelte Produkt vorgesehen.

Das Produkt wird vom Aufgabestutzen 3 zum Auslassstutzen 4 mittels zweier Wellen 5 und 6 sowie daran angeordneten Knet- und Transportelementen 7 transportiert. Während des Transportes findet eine Mischung und Knetung des Produktes sowie bevorzugt eine thermische Behandlung statt. Hierzu sind die Wellen 5 und 6 und gegebenenfalls auch die Knet- und Transportelemente 7 sowie, nicht näher gezeigt, die Gehäusewandung 8 beheizt. Zum Einbringen eines Heizmediums in die Wellen 5 und 6 und von dort gegebenenfalls in das Innere der Knet- und Transportelemente 7 sind Anschlüsse 9 und 10 vorgesehen, wobei diese Anschlüsse 9 und 10 um entsprechende Auslassnippel 11 und 12 für das durch die Wellen 5 und 6 geführte Heizmedium angeordnet sind. Eine entsprechende Führung des Heizmediums in Mantelflächen der Wellen 5 und 6 und eine entsprechende Rückführung durch die Auslassnippel 11 und 12 sind Stand der Technik und werden deshalb nicht weiter beschrieben.

Zwischen den Anschlüssen 9 und 10 durchgreifen mit den Wellen 5 und 6 verbundene Wellenzapfen 13 und 14 eine Laterne 15, wobei gegen das Gehäuse 1 jeweils eine Stopfbüchse 16 und 17 zur Abdichtung der Welle 5 bzw. 6 vorgesehen ist. Die Wellenzapfen 13 und 14 sind ausserhalb der Laterne über entsprechende Getriebeelemente 17 und 18, beispielsweise Zahnräder, miteinander gekoppelt, wobei das Getriebeelement 17 über ein Getriebe 19 mit einem Antrieb 20 verbunden ist. Über diesen Antrieb 20 und das Getriebe 19 wird zumindest das Getriebeelement 17 in Drehbewegung versetzt, welche auf die Welle 5 übertragen wird. Eine Übertragung dieser Drehbewegung auf das Getriebeelement 18 kann gleich- oder gegensinnig sowie mit gleicher oder unterschiedlicher Drehzahl erfolgen. Entsprechende Übersetzungsgetriebe sind handelsüblich und sollen hier nicht näher beschrieben sein.

Wesentlich im Rahmen der vorliegenden Erfindung ist die Ausgestaltung der Knet- und Transportelemente 7 und ihre Anordnung auf den Wellen 5 und 6. Der Übersichtlichkeit halber wird im folgenden die Welle 5 auch als Hauptwelle und die Welle 6 auch als Putzwelle bezeichnet. Jeder Welle 5 bzw. 6 sind Knet- und Transportelemente 7 aufgesetzt, welche als Basis zur jeweiligen Welle 5 bzw. 6 hin Scheibenflächen 21 besitzen. In den Figuren 5 bis 7 sind verschiedene Ausführungsbeispiele von Scheibenflächen 21 gezeigt.

Einen besseren Produkttransport ermöglicht eine sägezahnartig ausgebildete Scheibenfläche 21 b gem. Fig. 5. In Fig. 6 ist dargestellt, dass die Scheibenflächen 21 c auf der Putzwelle 6 nur noch als Flügel ausgebildet sind, während Scheibenflächen 21 d nach Fig. 7 Ausnehmungen 22 aufweisen, durch welche hindurch das zu bearbeitende Produkt transportiert werden kann.

Eine weitere Variante von einer Scheibenfläche 21 e findet sich in den Figuren 13 und 14 sowie 18 und 19. Dort ist ein Scheibenflächenumfang 23 nicht mehr kreisförmig ausgebildet, sondern weist wellenförmige Einbuchtungen 24 auf.

Da bevorzugt die Knet- und Transportelemente 7 sowohl auf der Hauptwelle 5 als auch auf der Putzwelle 6 bis auf die Ausgestaltung der Scheibenflächen 21 identisch ausgebildet sind, sollen sie nachfolgend mit den gleichen Bezugszahlen versehen sein. Dies lässt natürlich im Rahmen der vorliegenden Erfindung offen, dass die Knet- und Transportelemente 7 auf der Hauptwelle 5 anders ausgestaltet sind als diejenigen auf der Putzwelle 6.

Wesentlich ist, dass sich auf dem Scheibenflächenumfang 23 sowohl der Hauptwelle 5 wie auch, sofern eine Scheibenfläche 21 vorgesehen ist, der Putzwelle 6 Knetbarren 25 befinden, welche U-förmig ausgestaltet sind. D.h., ein eigentlicher Tragschenkel 26 sitzt auf dem Scheibenflächenumfang 23, während zur jeweiligen Welle 5 bzw. 6 hin von diesem Tragschenkel 26 beidseits Flügel 27 und 28 abragen. Auf diese Weise ergibt dann ein Knet- und Transportelement 7, wie insbesondere in Fig. 2 gezeigt, welches bei einer Draufsicht eine T-förmige Ausgestaltung aufweist.

Wesentlich ist ferner, dass zwei benachbarte Knet- und Transportelemente 7 bzw. deren benachbarte Flügel 27 einen Abstand a voneinander einhalten, der es erlaubt, dass eine Scheibenfläche 21 der gegenüberliegenden Welle 5 bzw. 6 durch ihn hindurchfahren kann. Dementsprechend ist dieser Abstand a geringfügig grösser als die Dicke d einer Scheibenfläche 21.

Ferner sind die Scheibenflächen 21 von Hauptwelle 5 und Putzwelle 6 versetzt zueinander angeordnet. Vorzugsweise ist dieser Versatz so, dass eine Scheibenfläche 21 der Putzwelle 6 etwa mittig zwischen zwei Scheibenflächen 21 der Hauptwelle 5 eingreift. Allerdings kann dieser Versatz auch aussermittig erfolgen, wobei dann entsprechend unterschiedlich breite Kneträume 29 entstehen. Bevorzugt wird allerdings die Ausgestaltung gleicher Kneträume 29.

In Fig. 3 und 4 ist erkennbar, dass die Knetbarren 25 im Verhältnis zur Axialrichtung der Wellen 5 bzw. 6 schräg angestellt sind. Hierdurch wird die Transportwirkung verbessert. Ferner ist durch die Pfeile 30 und 31 angedeutet, dass Hauptwelle und Putzwelle gegenläufig drehen.

In den Fig. 5 bis 7 ist das Zusammenspiel der Knet- und Transportelemente von Hauptwelle 5 und Putzwelle 6 gezeigt. Dabei findet eine gegenläufige Bewegung von Hauptwelle 5 zu Putzwelle 6 im Verhältnis 1 : 4 statt, d.h., die Putzwelle 6 dreht viermal so schnell wie die Hauptwelle 5. Somit ergibt sich, dass auf der Hauptwelle bzw. den dort angeordneten Scheibenflächen 21 b acht Knetbarren 25 vorgesehen sind, während auf den Scheibenflächen 21 a-d der Putzwelle 6 zwei Knetbarren genügen, welche diametral gegenüberliegen. Hier wäre auch die Möglichkeit gegeben, auf den Scheibenflächen der Putzwelle nur einen Knetbarren anzuordnen, während auf den Scheibenflächen der Hauptwelle vier Knetbarren vorgesehen sind. D.h.,die Anzahl der Knetbarren auf den Scheibenflächen der Putzwelle steht im Normalfall zu den Knetbarren auf den Scheibenflächen der Hauptwelle im umgekehrten Verhältnis der Drehzahlen beider Wellen. Da allerdings die Spuren der Knetbarren der Hauptwelle auf der Putzwelle identisch sein können, kann die Anzahl der Knetbarren auf der Hauptwelle, falls gewünscht, auch reduziert werden.

Die vorteilhafte Reinigungswirkung der vorliegenden Erfindung gegenüber beispielsweise der CH-PS 506 322 ist beim Vergleich der Fig. 8 und 9 deutlich zu erkennen. In Fig. 8 sind, schraffiert dargestellte, nicht gereinigte Flächen 32 in noch relativ grossem Ausmass auf einer Scheibenfläche 21 vorhanden. In Fig. 9 ist dagegen erkennbar, dass keine zusammenhängenden nicht gereinigten Flächen mehr vorkommen, sondern dass lediglich gewisse Bereiche 32 a nahe der Hauptwelle 5 und gewisse Bereiche 32 b um die Knetbarren 25 herum nicht gereinigt sind. Damit sind die nicht gereinigten Flächen so minimal, dass der Wärmeaustausch zwischen Scheibenfläche 21 und dem zu behandelnden Produkt in ganz hervorragendem Masse verbessert ist.

Die Ausführungsbeispiele in den Fig. 10 bis 14 unterscheiden sich von den eben beschriebenen dadurch, dass die Hauptwelle 5 einen Gleichlauf mit der Putzwelle 6 aufweist. Dies ist durch die beiden Pfeile 30 a und 30 b dargestellt. Ferner laufen beide Wellen 5 bzw. 6 mit gleicher Drehzahl, so dass auch die Anzahl der auf den Scheibenflächen 21 angeordneten Knetbarren 25 gleich ist. Lediglich sind die Scheibenflächen 21 auf den beiden Wellen 5 bzw. 6 versetzt zueinander angeordnet bzw. stehen auf Lücke.

Die wellenförmigen Einbuchtungen 24 in den Scheibenflächen 21 e gem. den Fig. 13 und 14 erlauben einen schnelleren Produkttransport bzw. einen schnelleren Durchlass von entstehenden Gasen oder Dämpfen.

Selbstverständlich ist auch eine nicht ganzzahlige Teilung möglich, beispielsweise wenn das Drehzahlverhältnis von Hauptwelle 5 zu Putzwelle 6 1 : 1,25 ist. In diesem Falle sind dann auf der Hauptwelle, wie in den Fig. 15 bis 19 gezeigt, fünf Knetbarren 25 angeordnet, während sich auf den Scheibenflächen 21 der Putzwelle 6 lediglich vier Knetbarren symmetrisch verteilt befinden. Somit lässt die vorliegenden Erfindung eine ausserordentliche Vielfalt von Drehzahlverhältnissen und Anzahl der Knetbarren auf jeder Scheibenfläche zu.

## Patentansprüche

1. Mischkneter zur Durchführung von mechanischen, chemischen und/oder thermischen Prozessen mit mindestens zwei achsparallelen rotierenden Wellen (5, 6), wobei auf der als Hauptwelle (5) bezeichneten einen Welle Scheibenflächen (21) mit an ihrem Umfang angeordneten Knetbarren (25) vorgesehen sind, welche von Knetbarren (25) bestrichen werden, die an Scheibenflächen (21) auf der als Putzwelle (6) bezeichneten anderen Welle angeordneten sind, wobei die Knetbarren (25) zweier benachbarter Scheibenflächen (21) auf der Hauptwelle (5) bzw. auf der Putzwelle (6) einen Abstand (a) zueinander einhalten, durch welchen die Scheibenfläche (21) mit dem Knetbarren (25) auf der Putzwelle (6) bzw. der Hauptwelle (5) hindurchfährt,
dadurch gekennzeichnet,
dass dem Knetbarren (25) beidseits Flügel (27) angeformt sind, welche radial in geringem Abstand zu den Scheibenflächen (21) der Hauptwelle (5) bzw. Putzwelle (6) verlaufen, und daß die Scheibenflächen (21b, 21e) zumindest der Hauptwelle (5) an ihrem äußeren Umfang sägezahnartig ausgebildet oder mit wellenförmigen Einbuchtungen (24) versehen sind.

2. Mischkneter nach Anspruch 1, dadurch gekennzeichnet, dass die Knetbarren (25) von Hauptwelle (5) und Putzwelle (6) identisch ausgebildet sind.

3. Mischkneter nach Anspruch 1 oder 2, dadurch gekennzeichnet, dass die Scheibenflächen (21) von der Hauptwelle (5) und Putzwelle (6) unterschiedlich ausgebildet sind.

4. Mischkneter nach einem der Ansprüche 1 bis 3, dadurch gekennzeichnet, dass die Hauptwelle (5) und Putzwelle (6) im gleichen Uhrzeigersinn drehen.

5. Mischkneter nach einem der Ansprüche 1 bis 3, dadurch gekennzeichnet, dass Hauptwelle (5) und Putzwelle (6) im gegenläufigen Uhrzeigersinn drehen.

6. Mischkneter nach Anspruch 4 oder 5, dadurch gekennzeichnet, dass Hauptwelle (5) und Putzwelle (6) mit gleicher Drehzahl drehen.

7. Mischkneter nach Anspruch 6, dadurch gekennzeichnet, dass die Anzahl der Knetbarren (25) auf der Hauptwelle (5) derjenigen auf der Putzwelle (6) entspricht.

8. Mischkneter nach Anspruch 4 oder 5, dadurch gekennzeichnet, dass die Hauptwelle (5) und die Putzwelle (6) mit unterschiedlichen Drehzahlen drehen.

9. Mischkneter nach Anspruch 8, dadurch gekennzeichnet, dass die Anzahl der auf der Hauptwelle (5) und auf der Putzwelle (6) angeordneten Knetbarren umgekehrt proportional zum Drehverhältnis ist.

10. Mischkneter nach Anspruch 9, dadurch gekennzeichnet, dass Knetbarren (25), welche jeweils auf der anderen Welle (5, 6) die gleiche Spur hinterlassen, entfernt sind.

11. Mischkneter nach wenigstens einem der Ansprüche 1 bis 10, dadurch gekennzeichnet, dass die Scheibenflächen (21) von der Hauptwelle (5) und Putzwelle (6) beheizbar sind, ebenso wie auch die Hauptwelle (5) und die Putzwelle (6) selbst.

## Claims

1. Mixing kneader for carrying out mechanical, chemical and/or thermal processes, having at least two rotating shafts (5, 6) with their axes parallel, disk surfaces (21) with kneading bars (25) arranged on their periphery being provided on the one shaft designated as the main shaft (5), which are swept by kneading bars (25) arranged on disk surfaces (21) on the other shaft designated as the stripping shaft (6), the kneading bars (25) of two neighbouring disk surfaces (21) on the main shaft (5) or on the cleaning shaft (6) maintaining mutual spacing (a) through which passes the disk surface (21) with the kneading bar (25) on the stripping shaft (6) or the main shaft (5), characterised in that wings (27) which extend radially at a small distance from the disk surfaces (21) of the main shaft (5) or stripping shaft (6) are moulded to the both sides of the kneading bar (25) and in that the disk surfaces (21b, 21e) at least of the main shaft (5) are formed in the manner of sawteeth or are provided with wavy indentations (24) on their external periphery.

2. Mixing kneader according to claim 1, characterised in that the kneading bars (25) of the main shaft (5) and of the stripping shaft (6) are of identical design.

3. Mixing kneader according to claim 1 or 2, characterised in that the disk surfaces (21) of the main shaft (5) and stripping shaft (6) are of different design.

4. Mixing kneader according to one of claims 1 to 3, characterised in that the main shaft (5) and stripping shaft (6) rotate in the same clockwise direction.

5. Mixing kneader according to one of claims 1 to 3, characterised in that the main shaft (5) and stripping shaft (6) rotate in opposite directions.

6. Mixing kneader according to claim 4 or 5, characterised in that main shaft (5) and stripping shaft (6) rotate at the same speed of rotation.

7. Mixing kneader according to claim 6, characterised in that the number of kneading bars (25) on the main shaft (5) corresponds to that on the stripping shaft (6).

8. Mixing kneader according to claim 4 or 5, characterised in that the main shaft (5) and the stripping shaft (6) rotate at different speeds of rotation.

9. Mixing kneader according to claim 8, characterised in that the number of the kneading bars fitted to the main shaft (5) and to the stripping shaft (6) is inversely proportional to the ratio of the speeds of rotation.

10. Mixing kneader according to claim 9, characterised in that kneading bars (25) which leave the same track on the other shaft (5, 6) in each case, have been removed.

11. Mixing kneader according to at least one of claims 1 to 10, characterised in that the disk surfaces (21) of the main shaft (5) and stripping shaft (6) can be heated, as can the main shaft (5) and the stripping shaft (6) themselves.

## Revendications

1. Malaxeur-mélangeur pour la réalisation de processus mécaniques, chimiques et/ou thermiques, équipé d'au moins deux arbres tournants (5, 6) d'axes parallèles, dans lequel,
- l'arbre (5) appelé arbre principal, porte des disques plats (21) équipés périphériquement de barrettes de malaxage, qui sont balayées par des barrettes de malaxage (25) portées par des disques plats (21) montés sur l'autre arbre (6) appelé arbre de nettoyage,
- les barrettes de malaxage (25) de deux disques voisins (21) portés par l'arbre principal (5) ou par l'arbre de nettoyage (6), sont séparées par un intervalle (a) à l'intérieur duquel circulent les disques plats (21) portant les barrettes (25) de l'arbre de nettoyage (6) ou de l'arbre principal (5), malaxeur-mélangeur caractérisé en ce que :
- chaque barrette (25) comporte de chaque côté une aile radiale(27) à courte distance des disques plats (21) de l'arbre principal (5) et de l'arbre de nettoyage (6), les disques (21b, 21e) de l'arbre principal (5) au moins, ayant leurs périphéries munies de dents ou de découpes (24) de forme ondulée.

2. Malaxeur-mélangeur selon la revendication 1, caractérisé en ce que les barrettes (25) portées par les arbres (5) et (6) sont identiques.

3. Malaxeur-mélangeur selon la revendication 1 ou 2, caractérisé en ce que les disques plats (21) portés par les arbres (5) et (6) sont différents.

4. Malaxeur-mélangeur selon l'une des revendications 1 à 3, caractérisé en ce que l'arbre principal (5) et l'arbre de nettoyage (6) tournent dans le même sens.

5. Malaxeur-mélangeur selon l'une des revendications 1 à 3, caractérisé en ce que l'arbre (5) et l'arbre (6) tournent dans des sens différents.

6. Malaxeur-mélangeur selon l'une des revendications 4 ou 5, caractérisé en ce que l'arbre principal (5) et l'arbre de nettoyage (6) tournent à la même vitesse.

7. Malaxeur-mélangeur selon la revendication 6, caractérisé en ce que le nombre de barrettes (25) portées par l'arbre principal (5) est le même que celui des barrettes (25) portées par l'arbre de nettoyage (6).

8. Malaxeur-mélangeur selon la revendication 4 ou 5, caractérisé en ce que l'arbre principal (5) et l'arbre de nettoyage (6) tournent à des vitesses différentes.

9. Malaxeur-mélangeur selon la revendication 8, caractérisé en ce que les nombres de barrettes portées par l'arbre principal (5) et l'arbre de nettoyage (6) sont en raison inverse du rapport des vitesses de ces arbres.

10. Malaxeur-mélangeur selon la revendication 9, caractérisé en ce que des barrettes (25) laissant chacune le même point d'action sur l'autre arbre (5, 6) sont supprimées.

11. Malaxeur-mélangeur selon l'une des revendications 1 à 10, caractérisé en ce que les disques plats (21) portés par les arbres (5) et (6) peuvent être chauffés, comme les arbres eux-mêmes.
